# EUROPÄISCHE PATENTSCHRIFT

(11) **EP 1 132 112 B1**
(45) Veröffentlichungstag und Bekanntmachung des Hinweises auf die Patenterteilung: **01.03.2006**
(21) Anmeldenummer: 01250069.0
(22) Anmeldetag: 02.03.2001
(51) Int. Cl.: A62B 18/08

(54) **Feedinganordnung für Atemschutzmasken zur Nahrungs- und Getränkeaufnahme im Einsatz**
Feeding arrangement for respiratory masks for food and drink intake during use
Arrangement nutritif pour masques respiratoires permettant la consommation d'aliments et de boissons pendant leur utilisation

(30) Priorität: 08.03.2000 DE 10012701
(43) Veröffentlichungstag der Anmeldung: 12.09.2001
(73) Patentinhaber: MSA Auer GmbH, 12059 Berlin (DE)
(72) Erfinder: Horn, Michael, 14059 Berlin (DE); Dahrendorf, Klaus-Dieter, 12205 Berlin (DE)
(74) Vertreter: Wablat, Wolfgang

(56) Entgegenhaltungen:
- EP-A- 0 154 006
- FR-A- 2 326 944
- US-A- 3 645 261

## Beschreibung

Die Erfindung betrifft eine Atemschutzmaske mit einer Feedinganordnung und mit einem Anschlußstück für diese Feedinganordnung zur Nahrungs- und Getränkeaufnahme im Einsatz, die das Sichtfeld des Maskenträgers nicht einschränkt, einen geringen Bauraum beansprucht und vor Verschmutzung und Kontamination geschützt ist.

Aus dem Stand der Technik sind Lösungen bekannt, bei denen Feedingventile mit einem Trinkschlauch ausgerüstet sind, wobei im Bedarfsfall sich der Trinkschlauch in den Sichtkreis des Maskenträgers bewegen läßt (z.B. US 3 645 261). Nachteil an dieser Lösung ist, daß bei der offenen Anordnung des Trinkschlauches eine Verschmutzungs- und Kontaminationsgefahr besteht und daß der Trinkschlauch im Einsatz beschädigt werden kann.

Aus der Praxis sind Atemschutzmasken bekannt, die mit einem Feedingventil zur Nahrungsaufnahme ohne Schlauchanbindung an der Atemschutzmaske ausgestattet sind. Solche Lösungen sind in den DE 37 08 077 A1, DE-OS 23 21 607 und DE-OS 23 21 344 beschrieben. Nachteilig an diesen Lösungen ist, daß der Maskenträger den an der Nahrungsmittelflasche befindlichen Trinkschlauch ohne Sichtkontakt in das Feedingventil fädeln muß, wobei die Gefahr des Berühren von Trinkschlauch und Atemschutzmaske und damit Verschmutzung und Kontamination nicht ausgeschlossen werden können.

Aufgabe der vorliegenden Erfindun war die Entwicklung einer Atemschutzmaske mit einer Feedinganordnung und mit einem Anschlußstück für diese Feedinganordnung, die das Gesichtsfeld des Maskenträgers nicht einschränkt, vor Verschmutzung und Kontamination geschützt ist und im Bedarfsfall durch Sichtkontakt das koniaminationsfreie Einführen einer Trinkkanüle ermöglicht.

Ziel der Erfindung war die Schaffung einer kostengünstigen und sicheren Lösung für eine Atemschutzmaske mit einer Feedinganordnung.

Die Aufgabe der Erfindung wurde dadurch gelöst, daß ein Rückschlagventil außen an der Atemschutzmaske dicht um eine Hohlachse die als ein Feedinganschlußstück ausgeführt ist, drehbar an der Atemschutzmaske angeordnet ist. Das im Innern der Atemschutzmaske angeordnete Ende der Hohlwelle der Feedinganordnung ist mit einem Mundstückschlauch versehen. Damit wird erreicht, daß bei Bedarf das Rückschlagventil in den Sichtbereich des Maskenträgers gedreht werden kann, wodurch ein leichtes Einführen einer Trinkkanüle der Nahrungs- oder Trinkflasche auch mit Schutzhandschuhen ermöglicht wird. Gleichzeitig wird durch die gefundene Lösung mit der Drehung der Schlauchanbindung in den Sichtbereich des Maskenträgers im Innern der Atemschutzmaske der Mundstückschlauch zum Mund hin bewegt, wodurch eine leichte und bequeme Nahrungsaufnahme durch den Maskenträger ermöglicht wird. Mit der Anordnung des Rückschlagventils hinter einer Verschlußkappe wurde erreicht, daß ein Verschmutzen und eine Kontamination der Feedinganordnung ausgeschlossen werden kann. Die erfindungsgemäße Lösung gewährleistet, daß das Sichtfeld des Maskenträgers im Einsatz durch die Feedinganordnung weder innen noch außen beeinträchtigt wird und die Feedinganordnung in Ruhestellung nur einen geringen Bauraum beansprucht. Durch eine Abdeckung des Rückschlagventils läßt sich bei Bedarf ein zusätzlichen Schutz vor Kontamination und Verschmutzung erzielen.

Die Erfindung soll anhand eines Beispiels, das in den Abbildungen 1 ausgeführt ist, näher erläutert werden.

Das Rückschlagventil 1 ist dicht und um eine Hohlwelle 2 drehbar in ein Anschlußstück 4 der Atemschutzmaske angeordnet. Zur Sicherung einer gasdichten Verbindung zwischen Hohlwelle 2 und Anschlußstück 4 sind Dichtringe 6 angeordnet, die z.B. in einer Ausnehmung der Hohlwelle fixiert werden können. Am Ende der Hohlwelle 2 im Innern der Atemschutzmaske ist ein Mundstückschlauch 3 zur Nahrungs- und Getränkeaufnahme für den Maskenträger angeordnet. Das Rückschlagventil 1 ist zum Schutz vor Verschmutzung und Kontamination in Ruhestellung mit einer Verschlußkappe 5 gasdicht verschlossen. Zusätzlich kann im Innern des Rückschlagventils 1 ein Dichtring angeordnet werden.

In Ruhestellung ist das nach Unten geschwenkte Rückschlagventil 1 neben dem Filteranschluß der Atemschutzmaske unter einer schützenden Abdeckung angeordnet. Der Mundstückschlauch 3 liegt in dieser Stellung seitlich an der Innenwand der Innenmaske an. Damit ist gewährleistet, daß in dieser Stellung ein optimales Sichtfeld für den Maskenträger besteht, das durch die Feedinganordnung nicht eingeschränkt wird.

In Trinkstellung wird das Rückschlagventil 1 aus der Abdeckung in den Sichtbereich des Maskenträgers geschwenkt, so daß nach dem Öffnen der Verschlußkappe 5 eine Trinkkanüle unter Sicht kontaminationsfrei eingeführt werden kann. Mit dem Schwenken des Rückschlagventils 1 wird automatisch der Mundstückschlauch zum Mund des Maskenträgers gedreht, wodurch eine leichte Nahrungs- und Getränkeaufnahme erfolgen kann.

Mit der erfindungsgemäßen Feedinganordnung kann die Verschmutzungs- und Kontaminationsgefahr für dies nahezu ausgeschlossen werden und es wird ein unter diesen Einsatzbedingungen hoher Komfort für die Nahrungs- und Getränkeaufnahme erreicht

In Ruhestellung beansprucht die erfindungsgemäße Lösung nur einen geringen Bauraum, in Trinkstellung ist die Öffnung des Rückschlagventils 1 für den Maskenträger gut sichtbar. Dies gilt auch unter Berücksichtigung unterschiedlicher Gesichtsformen, unterschiedlicher Position der Augen und bei der Verwendung unterschiedlicher Maskengrößen.

### Aufstellung der Bezugszeichen

- 1: Rückschlagventil
- 2: Hohlwelle
- 3: Mundstückschlauch
- 4: Anschlußstück
- 5: Verschlußkappe
- 6: Dichtring

## Patentansprüche

1. Atemschutzmaske mit einer Feedinganordnung und mit einem Anschlußstück (4) für diese Feedinganordnung zur Nahrungs- und Getränkeaufnahme im Einsatz, **dadurch gekennzeichnet, daß** ein Rückschlagventil (1) mit einer Verschlußkappe (5) verschließbar um eine Hohlwelle (2) drehbar in dem Anschlußstück (4) der Atemschutzmaske angeordnet ist und am Ende der Hohlwelle (2) im Innem der Atemschutzmaske ein Mundstückschlauch (3) drehbar um die Hohlwelle (2) angeordnet ist.

2. Atemschutzmaske nach Anspruch 1, **dadurch gekennzeichnet, daß** zur gasdichten Abdichtung zwischen Hohlwelle (2) und Anschlußstück (4) Dichtringe (6) angeordnet sind.

## Claims

1. Breathing mask with a feeding apparatus and a fitting (4) for the feeding apparatus for food and drink intake during mask use, **characterized in that** a check valve (1) that can be closed using a sealing cap (5) is pivoted around a hollow shaft (2) in the fitting (4) of the breathing mask, and that a hose and mouthpiece (3) is pivoted around said hollow shaft (2) inside the breathing mask.

2. Breathing mask according to claim 1, **characterized in that** sealing rings (6) are placed between the hollow shaft (2) and the fitting (4) for gastight sealing.

## Revendications

1. Masque de protection respiratoire avec un agencement de nutrition et avec un embout de raccordement (4) pour cet agencement de nutrition, pour la consommation de nourriture et de boissons pendant l'utilisation, **caractérisé en ce qu'**un clapet anti-retour (1) susceptible d'être fermé avec un capuchon de fermeture (5) est agencé de manière rotative autour d'un arbre creux (2) dans l'embout de raccordement (4) du masque de protection respiratoire et **en ce qu'**à l'extrémité de l'arbre creux (2), un tuyau d'embouchure (3) est agencé rotatif autour de l'arbre creux (2) à l'intérieur du masque de protection respiratoire.

2. Masque de protection respiratoire selon la revendication 1, **caractérisé en ce que** pour une étanchéité vis-à-vis des gaz, des bagues d'étanchéité (6) sont agencées entre l'arbre creux (2) et l'embout de raccordement (4).
